# EUROPÄISCHE PATENTSCHRIFT

(11) **EP 3 165 119 B1**
(45) Veröffentlichungstag und Bekanntmachung des Hinweises auf die Patenterteilung: **27.06.2018**
(21) Anmeldenummer: 16197712.9
(22) Anmeldetag: 08.11.2016
(51) Int. Cl.: A44B 11/25, A41F 1/00, F41H 1/02

(54) **SCHLIESSE**
CLASP
FERMETURE

(30) Priorität: 09.11.2015 DE 102015014471
(43) Veröffentlichungstag der Anmeldung: 10.05.2017
(73) Patentinhaber: Lindnerhof Taktik GmbH, 83661 Lenggries (DE)
(72) Erfinder: Sixt, Josef, 83661 Lenggries (DE); Schwager, Martin, 82377 Pentzberg (DE)
(74) Vertreter: Behr, Wolfgang

(56) Entgegenhaltungen:
- EP-A2- 0 923 887
- DE-A1- 2 901 252
- DE-A1- 3 736 254
- US-A- 3 293 714
- US-A- 4 682 389
- US-A- 5 664 298

## Beschreibung

Die vorliegende Erfindung betrifft eine Schließe zur lösbaren Lastkopplung zweier Elemente, insbesondere mittels zweier Textilbänder. Insbesondere kann die erfindungsgemäße Schließe dabei für einen am Körper tragbaren Gegenstand eingesetzt werden, insbesondere eine ballistische Schutzweste.

Eine solche Schließe für eine ballistische Schutzweste ist aus der Druckschrift WO 2013/119294 A1 bekannt. Die Schließe weist zwei Schließenkörper auf, welche jeweils einen Verbindungsbereich, über welchen ein Textilband mit dem Schließenkörper verbindbar ist, und einen Kopplungsbereich, über welchen die Schließenkörper formschlüssig miteinander koppelbar sind, aufweisen. Weiterhin sind die Schließenkörper in der gekoppelten Stellung durch ein Verriegelungselement lösbar miteinander verriegelt. Als Verbindungsbereich zur Verbindung mit den Textilbändern ist jeweils ein Steg vorgesehen, um welchen herum das Textilband geführt werden kann. Als Kopplungsbereich weist der eine Schließenkörper einen C-förmigen Clip auf, welcher sich in Breitenrichtung erstreckt. Der Kopplungsbereich des anderen Schließenkörpers wird durch eine Stange gebildet, welche nur seitlich in den C-förmigen Clip einschiebbar ist und über einen aus dem offenen Ende des C-förmigen Clips herausragenden Steg mit dem Verbindungsbereich verbunden ist.

Diese Schließe ist jedoch relativ schwer zu bedienen und insbesondere schwierig zu öffnen und zu schließen. Weiterhin baut die Schließe relativ lang, sodass wertvoller Platz, welcher ansonsten zur Befestigung weiterer Gegenstände genutzt werden könnte, verloren geht.

Eine Schließe gemäß dem Oberbegriff von Anspruch 1 ist aus der DE 37 36 254 A1 bekannt. Als Verriegelungselement wird hier ein Magnet eingesetzt.

Weitere Schließen sind aus den Dokumenten DE 29 01 252 A1, EP 923 887 A2, US 4 682 389 A, US 3 293 714 A und US 5 664 298 A bekannt.

Aufgabe der vorliegenden Erfindung ist es, eine einfacher zu bedienende Schließe zur Verfügung zu stellen. Bevorzugt weist die Schließe dabei eine möglichst kurze Bauform auf.

Diese Aufgabe wird erfindungsgemäß durch eine Schließe gemäß Anspruch 1 gelöst. Vorteilhafte Ausgestaltungen der vorliegenden Erfindung sind Gegenstand der Unteransprüche.

Die vorliegende Erfindung umfasst eine Schließe zur lösbaren Lastkoppelung zweiter Elemente, insbesondere für einen am Körper tragbaren Gegenstand, insbesondere für eine ballistische Schutzweste. Die Schließe weist einen ersten und einen zweiten Schließenkörper auf, wobei die Schließenkörper jeweils einen Verbindungsbereich, über welchen eines der Elemente mit dem Schließenkörper verbindbar ist, und einen Kopplungsbereich, über welchen die Schließenkörper formschlüssig miteinander koppelbar sind, auf. Weiterhin sind die Schließenkörper in der gekoppelten Stellung durch ein Verriegelungselement lösbar miteinander verriegelt. Erfindungsgemäß ist vorgesehen, dass die Kopplungsbereiche der Schließenkörper jeweils durch ein sich in Breitenrichtung erstreckendes Hakenprofil gebildet werden, wobei die Hakenprofile der Schließenkörper komplementär ausgeführt sind und in der gekoppelten Stellung der Schließenkörper ineinander greifen. Die erfindungsgemäße Ausgestaltung der Kopplungsbereiche als Hakenprofile hat den Vorteil, dass die Schließe erheblich einfacher geöffnet und/oder geschlossen werden kann. Weiterhin ermöglicht die Ausgestaltung der Kopplungsbereiche als Hakenprofile eine sehr kurze Bauform. Gemäß der vorliegenden Erfindung weist das Verriegelungselement einen elastischen Verriegelungsarm auf, welcher mit mindestens einer als Gegenelement dienenden Verriegelungskante verriegelt. Weiterhin ist die Verriegelung durch Zug an einem Betätigungselement lösbar. Beispielsweise kann als Betätigungselement eine Schnurschlinge vorgesehen sein.

Bevorzugt kann die Schließe dabei durch ein Ineinanderschieben der Hakenprofile in Lastrichtung geschlossen und/oder durch ein Auseinanderschieben der Hakenprofile entgegen der Lastrichtung geöffnet werden. Hierdurch ist ein Öffnen der Schließe auch unter Belastung möglich, da die Öffnungsbewegung und die zur Entlastung der Schließe notwendige Bewegung bei dieser Öffnungsmöglichkeit in der gleichen Richtung verlaufen und nicht wie im Stand der Technik senkrecht zueinander.

Bevorzugt handelt es sich bei der Breitenrichtung der Schließe um eine erste Richtung der geschlossenen Schließe, welche senkrecht auf der Lastrichtung steht. Bei der Dickenrichtung handelt es sich bevorzugt um eine zweite Richtung der geschlossenen Schließe, welche senkrecht auf der Breitenrichtung und der Lastrichtung steht. Die Hakenprofile erstrecken sich dabei in Breitenrichtung längs zueinander, und weisen im Profil, d.h. in der Dickenebene, eine Hakenform auf. Die Längenrichtung der Schließe entspricht der Lastrichtung.

In einer möglichen Ausführungsform der vorliegenden Erfindung erstrecken sich die Hakenprofile über die gesamte Breite der Schließe. Dies ermöglicht ein alternatives Öffnen bzw. Schließen der Schließe durch ein seitliches Ineinanderschieben der Hakenprofile in Breitenrichtung. Hierfür weisen die Hakenprofile seitlich bevorzugt Anlaufschrägen auf, welche ein seitliches Ineinanderschieben erleichtern.

Alternativ oder zusätzlich kann die Breite der Hakenprofile größer sein als die maximale Dicke der gesamten, durch die beiden miteinander gekoppelten Schließenkörper gebildeten Schließe. Durch die entsprechende Breite der Hakenprofile wird eine hohe Lastübertragung über die Schließe trotz geringer Dicke möglich. Bevorzugt ist die Breite der Hakenprofile dabei größer als die maximale Dicke der Schließe. Bevorzugt beträgt die Breite der Hakenprofile dabei mehr als das 1,3-fache der maximalen Dicke der Schließe, weiterhin bevorzugt mehr als das 2-fache.

Weiterhin alternativ oder zusätzlich kann die Breite der Hakenprofile mehr als das 0,5-fache der Länge der Schließe in Lastrichtung betragen. Auch hier ermöglicht die Breite der Hakenprofile eine hohe Belastbarkeit der Schließe, wobei die Ausgestaltung als Hakenprofile eine sehr kurze Bauform ermöglicht. Bevorzugt ist die Breite der Hakenprofile dabei größer als die Länge der Schließe in Lastrichtung.

In einer möglichen Ausgestaltung der vorliegenden Erfindung kann es sich bei dem Verbindungsbereich um mindestens einen Steg handeln, um welchen ein textiles Band geführt werden kann. Insbesondere kann das textile Band dabei in Form einer Schlaufe um den Steg herumgeführt werden, wobei das textile Band zum Bilden der Schlaufe bevorzugt miteinander vernäht wird.

Alternativ kann es sich bei dem Verbindungsbereich um mindestens eine Platte handeln. Insbesondere kann diese Platte genutzt werden, um mit einem der zu koppelenden Elementen vernietet zu werden. Hierfür weist die Platte bevorzugt mindestens eine und bevorzugt mehrere Öffnungen auf, durch welche die Nieten hindurchgehen können.

Bevorzugt verläuft der Steg und/oder die Platte, welcher bzw. welche den Verbindungsbereich bildet, senkrecht zur Lastrichtung der Schließe. Hierdurch ist eine besonders gute Kraftübertragung gewährleistet. Alternativ oder zusätzlich kann der Steg und/oder die Platte in Breitenrichtung der Schließe verlaufen. Insbesondere können die Stege und/oder Platten der Schließenkörper in der gekoppelten Stellung parallel zueinander und / oder parallel zur Erstreckungsrichtung der Hakenprofile verlaufen. Hierdurch wird eine Schließe mit einer kurzen und relativ dünnen Bauform zur Verfügung gestellt. Wird eine Platte eingesetzt, erstreckt sich diese bevorzugt in Breitenrichtung und in Längenrichtung der Schließe.

Bevorzugt weisen die Kopplungsbereiche der erfindungsgemäße Schließe im Profil jeweils einen Hakenarm und eine Hakenspitze auf, wobei die Hakenspitze das freie Ende des Hakens bildet und im Profil über eine Biegung oder Abkantung mit dem Hakenarm und über diesen mit dem Verbindungsbereich des Schließenkörpers in Verbindung steht.

Bevorzugt bildet die Hakenspitze dabei jeweils eine sich in Breitenrichtung erstreckende Sperrkante, und der Hakenarm und die Hakenspitze eine sich in Breitenrichtung erstreckende Einlaufrinne.

Bevorzugt stützen sich in der gekoppelten Stellung der Schließe die Sperrkanten der beiden Schließenkörper in den Einlaufrinnen des jeweils anderen Schließenkörpers ab. Hierdurch ist eine sehr gute Kraftübertragung und hohe Belastbarkeit gewährleistet. Bevorzugt ist dabei die Öffnungsseite der Einlaufrinne entgegen der Lastrichtung ausgerichtet, d. h. die Sperrkanten werden mit einer Bewegung in Lastrichtung in die Einlaufrinne eingeschoben.

In einer möglichen Ausführungsform der vorliegenden Erfindung ist die Breite der Sperrkante größer als die Länge der Sperrkante, d. h. die Erstreckung der Sperrkante in Breitenrichtung ist größer als ihre Erstreckung in Längenrichtung. Bevorzugt ist die Erstreckung dabei doppelt so groß und insbesondere mehr als viermal so groß. Alternativ oder zusätzlich kann die Breite der Einlaufrinne größer sein als die Tiefe der Einlaufrinne. Insbesondere kann die Breite dabei doppelt so groß und insbesondere mehr als viermal so groß sein wie Tiefe. Auch hierdurch wird eine durch die Erstreckung in Breitenrichtung stabile, durch die geringe Tiefe bzw. Länge aber sehr kurz bauende Schließe zur Verfügung gestellt.

Weiterhin kann vorgesehen sein, dass sich die Kopplungsbereiche in der gekoppelten Stellung jeweils über eine dem Hakenarm zugewandte Innenfläche der Hakenspitze zur Lastübertragung aufeinander abstützen. Hierdurch ist eine hohe Kraftübertragung möglich. Weiterhin ist bevorzugt vorgesehen, dass sich jeweils eine vom Hakenarm abgewandte Außenfläche der Hakenspitze des einen Kopplungsbereiches an einer Innenfläche des Hakenarmes des anderen Kopplungsbereiches abstützt. Hierdurch ist der eine Kopplungsbereich auch entgegen der Lastrichtung am anderen Kopplungsbereich abgestützt.

Bevorzugt stehen die Innenflächen der Hakenspitze, welche sich aufeinander abstützen, in gekoppelter Stellung schräg zur Lastrichtung der Schließe. Bevorzugt beträgt der hierdurch gebildete Verhakungswinkel zwischen 45 und 85 Grad, weiter bevorzugt zwischen 50 Grad und 70 Grad zur Lastrichtung.

In einer besonders bevorzugten Ausführungsform der vorliegenden Erfindung weist die Hakenspitze im Profil eine Keilform auf. Alternativ oder zusätzlich bildet die Innenseite der Hakenspitze zusammen mit der Innenseite des Hakenarmes eine keilförmige Einlaufrinne. Durch die Keilform ist ein besonders einfaches Ineinanderschieben der Hakenprofile in Lastrichtung möglich. Bevorzugt beträgt der Keilwinkel der Hakenspitze und / oder der Einlaufrinne dabei zwischen 1 Grad und 30 Grad, weiter bevorzugt zwischen 5 Grad und 20 Grad.

Bevorzugt verriegelt das Verriegelungselement die Schließenkörper beim Schließen automatisch miteinander. Insbesondere erfolgt die Verriegelung dabei beim Ineinanderschieben der Hakenprofile automatisch. Hierfür kann das Verriegelungselement elastisch ausgeführt sein und beim Einschieben der beiden Hakenprofile ineinander zunächst verformt werden und dann in der gekoppelten Stellung in eine Verrieglungsposition zurückfedern.

Bevorzugt kann die Verriegelung gelöst werden, ohne dass hierdurch die Lastübertragung über die Kopplung der Schließenkörper gelöst wird. Insbesondere kann das Lösen der Verriegelung dabei unabhängig von der Öffnungsbewegung der Schließe, durch welche die beiden Schließenkörper aus ihrer Kopplungsstellung bewegt werden, erfolgen. So ist es möglich, zunächst nur die Verriegelung zu lösen, und erst zu einem späteren Zeitpunkt die Kopplung der Schließenkörper und damit die Lastübertragung.

Dabei kann der Verriegelungsarm in verriegelter Stellung in eine Aussparung eingreifen, deren Wand oder Wände als Verriegelungskante dienen.

Alternativ oder zusätzlich kann der Verriegelungsarm sowohl bei einer Belastung der Schließe entgegen der Lastrichtung als auch bei einer seitlichen Belastung in Breitenrichtung mit einer Gegenkante sperren. Die jeweiligen Gegenkanten können dabei durch die Wände einer entsprechenden Aussparung gebildet werden.

Weiterhin alternativ oder zusätzlich kann vorgesehen sein, dass der Verriegelungsarm bei einer Belastung der Schließe entgegen der Lastrichtung mit einer Verriegelungskante verkeilt. Hierfür kann die Verriegelungskante oder der Verriegelungsarm eine Anlaufschräge aufweisen. Bevorzugt weist die Anlaufschräge dabei einen Winkel zwischen 65 Grad und 100 Grad, weiterhin bevorzugt zwischen 75 und 90 Grad zur Mittelachse der Hakenspitze auf.

Weiterhin alternativ oder zusätzlich kann vorgesehen sein, dass die Verriegelungskante des Verriegelungsarmes, welche bei einer Belastung der Schließe entgegen der Lastrichtung sperrt, durch seitlich an dem Verriegelungsarm angeordnete Flügel gebildet wird. Diese Flügel greifen bevorzugt in eine nutförmige Aussparung ein, sodass ein Wandbereich der nutförmigen Aussparung als Verriegelungskante dient. Insbesondere kann dabei seitlich in den Wänden einer größeren Aussparung, in welche der Verriegelungsarm eingreift, Nuten angeordnet sein, mit welchen die Flügel sperren.

Weiterhin alternativ oder zusätzlich kann vorgesehen seien, dass die Verriegelung des Verriegelungsarmes mit der Verriegelungskante bei einer Belastung der Schließe in Lastrichtung entlastet wird und hierdurch leichter aus der Verriegelungsposition bewegbar ist. Auch dies bewirkt, dass ein einfaches Öffnen der Schließe unter Belastung möglich wird.

Weiterhin kann erfindungsgemäß vorgesehen sein, dass das Verriegelungselement und insbesondere Verriegelungsarm an einem der beiden Schließenkörper angeordnet ist und mit einem am anderen Schließenkörper angeordneten Gegenelement, insbesondere einer am anderen Schließenkörper angeordneten Verriegelungskante, verriegelt. Insbesondere kann es sich dabei bei dem Gegenelement um eine Kante einer im anderen Schließenkörper angeordneten Aussparung handeln.

Bevorzugt ist das Verriegelungselement im Bereich der Außenfläche der Hakenspitze des einen Schließelementes angeordnet. Insbesondere kann dabei der Verriegelungsarm im Bereich des freien Endes der Hakenspitze mit dieser in Verbindung stehen und ansonsten durch Aussparungen von der Außenfläche getrennt sein. Bevorzugt ist dabei vorgesehen, dass der Verriegelungsarm im Profil aus der Außenfläche herausragt. Hierdurch greift der Verriegelungsarm in der verriegelten Position bevorzugt in eine Aussparung des anderen Schließenelementes ein, und sperrt mit den Wänden dieser Aussparung. Bevorzugt weist der Verriegelungsarm dabei eine S-Form auf, mit welcher er ausgehend von einem mit der Außenfläche der Hakenspitze bündigen Fußbereich in einen aus der Außenfläche herausragenden Kopfbereich übergeht.

Alternativ oder zusätzlich kann das Gegenelement im Bereich der Innenseite des Hakenarmes des anderen Schließenelementes angeordnet sein. Bevorzugt wird das Gegenelement dabei durch eine Aussparung der Innenfläche des Hakenarmes gebildet. Insbesondere kann die Aussparung dabei durch das Material des Hakenarmes hindurchgehen und / oder zum Verbindungsbereich hin offen sein.

Bevorzugt ist vorgesehen, dass das Betätigungselement und insbesondere die Schnurschlinge umgelenkt wird. Hierdurch kann die Verriegelung unabhängig davon, aus welcher Richtung an dem Betätigungselement gezogen wird, sicher gelöst werden. Insbesondere kann die Umlenkung über eine Durchführung erfolgen, durch welche das Betätigungselement hindurchgeführt ist. Dabei kann das Betätigungselement bevorzugt zwischen der Verbindung mit dem Verriegelungselement und einem Griffbereich, an welchem das Betätigungselement zum Lösen gegriffen wird, durch eine in dem Schließenkörper angeordneten Durchführung hindurchgeführt sein. Insbesondere kann die Durchführung dabei in einer Außenseite des Hakenarmes angeordnet sein. Bevorzugt liegt diese Außenseite des Hakenarmes dabei dem Verriegelungselement und insbesondere dem Verriegelungsarm beabstandet gegenüber.

Alternativ oder zusätzlich kann vorgesehen sein, dass eine von dem Verriegelungselement beabstandete Fläche des Schließenkörpers als Anschlag für das Verriegelungselement dient. Bevorzugt wird der Anschlag dabei durch eine Wand einer durch die Biegung oder Abkantung des Hakenprofils hindurchgehenden Aussparung gebildet. Der Anschlag verhindert, dass das Verriegelungselement und insbesondere der Verriegelungsarm durch übermäßiges Ziehen an dem Betätigungselement beschädigt wird.

Weiterhin alternativ oder zusätzlich kann vorgesehen sein, dass das als Verriegelungsarm ausgeführte Verriegelungselement eine Durchführung aufweist, über welche das Betätigungselement mit dem Verriegelungsarm verbindbar ist. Weiterhin alternativ oder zusätzlich kann eine von dem Verriegelungsarm beabstandete Fläche des Schließenkörpers und insbesondere der Anschlag ebenfalls eine Durchführung aufweisen, durch welche das Betätigungselement hindurchgeführt ist und hierdurch eine Umlenkung bildet.

Weiterhin alternativ oder zusätzlich kann im Griffbereich des Betätigungselementes ein Griffelement vorgesehen sein. Bei dem erfindungsgemäßen Betätigungselement kann es sich dabei insbesondere um eine Schnurschlinge handeln, wobei die Schnur durch entsprechende Durchführungen des Schließenkörpers hindurchgeführt ist. Weiterhin bevorzugt ist die Schnur der Schnurschlinge mit dem Griffelement verbunden, und kann beispielsweise durch eine Durchführung in dem Griffelement hindurchgeführt sein. Die Schnurschlinge kann weiterhin mit einem Schrumpfschlauch zu einem Strang verbunden sein.

Bevorzugt sind die erfindungsgemäßen Schließenkörper durch die als Hakenprofile ausgestalteten Kopplungsbereiche durch eine Bewegung in Lastrichtung, d. h. durch eine Bewegung mit einem in Lastrichtung verlaufenden Bewegungsanteil, miteinander koppelbar. Eine solche Bewegung in Lastrichtung hat dabei den Vorteil, dass die Schließenkörper einfach miteinander gekoppelt werden können. Zudem wird eine hohe Stabilität der Verbindung gewährleistet, da die Haken durch die Bewegung in Lastrichtung ineinander greifen und so in eingekoppelter Stellung hohe Kräfte in Lastrichtung aufnehmen können.

Bevorzugt haken die Kopplungsbereiche beim Koppeln dabei mit einem spitzen Winkel zur Lastrichtung ineinander ein. Dies kann insbesondere durch eine erfindungsgemäße Ausgestaltung der Hakenprofile mit einem spitzen Hakenwinkel erreicht werden.

In einer bevorzugten, jedoch nicht notwendigen Ausgestaltung der vorliegenden Erfindung sind die Schließenkörper auch durch ein Ineinanderschieben der hakenförmigen Kopplungsbereiche in Breitenrichtung miteinander koppelbar. Eine solche seitliche Einschiebbarkeit stellt in dieser bevorzugten Ausführungsform eine weitere Schließmöglichkeit der Schließe dar, und kann zudem zum Reinigen der Einlaufrinne dienen.
Weiterhin kann erfindungsgemäß vorgesehen sein, dass die Schließenkörper durch eine Bewegung entgegen der Lastrichtung, d.h. durch eine Bewegung, welche einen entgegen der Lastrichtung verlaufenden Anteil aufweist, voneinander lösbar sind. Die Bewegung ist dabei bevorzugt der Koppelungsbewegung entgegengesetzt. Auch hier ergibt sich eine vereinfachte Lösbarkeit der Schließe. Bevorzugt haken die Kopplungsbereiche beim Entkoppeln dabei mit einem stumpfen Winkel entgegen der Lastrichtung auseinander, was wiederum durch eine entsprechende Ausgestaltung der Hakenprofile mit einem spitzen Hakenwinkels ermöglicht wird.

Auch hier kann in einer bevorzugten Ausführungsform, welche jedoch nicht notwendig verwirklicht ist, ein Lösen der Schließen voneinander auch durch ein Auseinanderschieben der hakenförmigen Kopplungsbereiche in Breitenrichtung erfolgen. In einer möglichen Ausführungsform der vorliegenden Erfindung sind das Verriegelungselement und das dem Verriegelungselement zugeordnete Gegenelement in Breitenrichtung mittig an der Schließe angeordnet. Insbesondere wenn das Verriegelungselement und das Gegenelement im Bereich der Hakenspitze und / oder des Hakenarmes angeordnet sind, wird die Belastbarkeit des Hakenprofiles in diesem Bereich geschwächt. Durch die mittige Anordnung wird sichergestellt, dass auf beiden Seiten des Verriegelungselementes bzw. des Gegenelementes noch ausreichend Hakenprofil zur Verfügung steht, um eine stabile Lastübertragung zu gewährleisten. Weiterhin wird so eine gleichmäßige Kraftverteilung in Breitenrichtung gewährleistet.

Alternativ oder zusätzlich können die Schließenkörper in Breitenrichtung bezüglich einer Mittelebene symmetrisch ausgeführt sein. Auch hierdurch wird eine gleichmäßige, symmetrische Kraftverteilung ermöglicht.

Weiterhin alternativ oder zusätzlich können der Hakenarm und die Hakenspitze im Breitenbereich des Verriegelungselementes bzw. des Gegenelementes Aussparungen aufweisen. Hierdurch kann Material gespart werden in einem Bereich, welcher für die Lastübertragung ohnehin keine hervorgehobene Funktion aufweist. Weiterhin kann vorgesehen sein, dass der Hakenarm der Hakenprofile auf seiner Rückseite Verstärkungsrippen aufweist. Hierdurch wird die Kraftübertragung bei gleichzeitig geringem Materialeinsatz gewährleistet. Zudem wird die Herstellbarkeit vereinfacht, da geringere Wandstärken vorliegen.

Weiterhin alternativ oder zusätzlich können die die Verbindungsbereiche bildenden Stege der Schließenkörper jeweils auf beiden Seiten mit einer Verlängerung des jeweiligen Hakenarmes in Verbindung stehen, wobei zwischen der Hinterkante des Hakenarmes und dem Steg eine Aussparung vorgesehen ist, durch welche ein Textilband geführt werden kann.

Weiterhin alternativ oder zusätzlich können die die Verbindungsbereiche bildenden Platten jeweils eine Verlängerung des jeweiligen Hakenarmes bilden. Eine Aussparung zwischen der Hinterkante und der Platte ist in diesem Fall nicht notwendig. Vielmehr kann die Platte unmittelbar an die Hinterkante des Hakenarmes anschließen.

In einer besonders bevorzugten Ausführungsform der vorliegenden Erfindung sind die Schließenkörper jeweils einstückig gebildet. Insbesondere sind dabei die Verbindungsbereiche und die Kopplungsbereiche einstückig gebildet. Weiterhin bevorzugt sind das Verriegelungselement bzw. das Gegenelement mit dem jeweiligen Schließenkörper einstückig gebildet.

Bei den Schließenkörpern kann es sich bevorzugt um Spritzgussteile handeln. Alternativ oder zusätzlich können die Schließenkörper aus Kunststoff gefertigt sein.

Besonders bevorzugt ist die erfindungsgemäße Schließe mit mehr als 50 kg statisch belastbar. Weiterhin bevorzugt beträgt die statische Belastbarkeit mehr als 100 kg, weiterhin bevorzugt mehr als 150 kg. Die erfindungsgemäße Schließenkonstruktion ermöglicht dabei eine sehr hohe Belastbarkeit bei sehr geringem Baumaß, und insbesondere bei nur sehr geringer Länge.

Bevorzugt weist die erfindungsgemäße Schließe eine Breite von mehr als 2,5 cm und weiter bevorzugt von mehr als 4 cm auf. Sind größere Kräfte zu übertragen, kann die Breite auch entsprechend erhöht werden. Bevorzugt weist die Schließe eine Länge von weniger als 5 cm auf, insbesondere von weniger als 4 cm. Die erfindungsgemäße Schließe ist dabei insbesondere in Längenrichtung besonders kompakt. Weiterhin bevorzugt weist die Schließe eine Dicke von weniger als 3 cm und weiterhin bevorzugt von weniger als 2,5 cm auf. Die erfindungsgemäße Schließe erreicht mit diesen Abmessungen die oben bereits beschriebenen, sehr hohen statischen Belastbarkeiten.

Neben der erfindungsgemäßen Schließe umfasst die vorliegende Erfindung weiterhin einen am Körper tragbaren Gegenstand, mit einer Schließe, wie sie oben beschrieben wurde. Insbesondere kann es sich bei dem am Körper tragbaren Gegenstand dabei um eine ballistische Schutzweste handeln. Alternativ kann es sich jedoch auch um einen Rucksack oder einen Ausrüstungsgegenstand handeln.

Bevorzugt weist der Gegenstand dabei mindestens zwei Elemente auf, von welchen jeweils eines mit einem Verbindungsbereich eines der Schließenkörper verbunden ist. Die beiden Elemente des Gegenstandes können so über die erfindungsgemäße Schließe lösbar miteinander verbunden werden. Die Verbindung mit der Schließe kann dabei insbesondere mittels Textilbändern erfolgen.

Bevorzugt ist der Gegenstand dabei durch Schließen der Schließe am Körper befestigbar oder sicherbar, und durch Öffnen der Schließe vom Körper lösbar.

Insbesondere kann es sich bei dem erfindungsgemäßen Gegenstand um eine ballistische Schutzweste handeln, welche ein Vorderteil und ein Rückenteil aufweist, die im Schulterbereich und/oder seitlich miteinander in Verbindung stehen. Die Verbindung zwischen dem Vorderteil und der Rückenteil erfolgt dabei bevorzugt durch mindestens eine erfindungsgemäße Schließe.

Die Verbindung erfolgt bevorzugt zumindest auf einer Seite sowohl im Schulterbereich als auch seitlich durch jeweils mindestens eine erfindungsgemäße Schließe. Bevorzugt erfolgt die Verbindung auf beiden Seiten sowohl im Schulterbereich als auch seitlich durch jeweils mindestens eine erfindungsgemäße Schließe.

Bevorzugt stehen dabei Textilbänder mit dem Rückenteil bzw. dem Vorderteil in Verbindung und ermöglichen so die Verbindung über die erfindungsgemäße Schließe. Erfindungsgemäß können an den Textilbändern in einer bevorzugten Ausgestaltung weitere Ausrüstungsgegenstände anordenbar sein. Die geringe Länge der erfindungsgemäßen Schließe ermöglicht dabei eine Anordnung einer Vielzahl von Ausrüstungsgegenständen. Die Textilbänder können bspw. an dem Vorder- und/oder Rückenteil vernäht sein und bevorzugt an dem anderen Teil lösbar befestigt sein, bspw. durch einen Tunnel und/oder ein Befestigungselement geführt sein.
Insbesondere kann dabei ein Bauchgurt vorgesehen sein, welcher auf beiden Seiten Schließenkörper aufweist und von einer Seite auf die andere Seite durch einen Tunnel geführt ist. Der Bauchgurt kann dabei einen elastischen Bereich aufweisen, bevorzugt innerhalb des Tunnels. Weiterhin können Schultergurte vorgesehen sein, welche zu Längenverstellung durch ein Befestigungselement hindurchgeführt sind und über einen Klettverschluss eine verstellbare Schlaufe bilden.

Alternativ ist es denkbar, einen oder beide Schließenkörper unmittelbar mit dem Vorderteil oder dem Rückenteil zu vernieten.

Die vorliegende Erfindung wird nun anhand eines Ausführungsbeispiels sowie Zeichnungen näher beschrieben.

Dabei zeigen:
- Fig. 1:: zwei perspektivische Ansichten eines Ausführungsbeispieles der erfindungsgemäßen Schließe bei einer Koppelungsbewegung in Lastrichtung,
- Fig. 2:: zwei perspektivische Ansichten des Ausführungsbeispiels der erfindungsgemäßen Schließe bei einer Koppelung in Breitenrichtung,
- Fig. 3:: drei perspektivische Ansichten des ersten Schließenkörpers der erfindungsgemäßen Schließe mit dem Verriegelungselement,
- Fig. 4:: drei perspektivische Ansichten des zweiten Schließenkörpers der erfindungsgemäßen Schließe mit einer das Gegenelement bildenden Aussparung,
- Fig. 5:: eine Draufsicht der erfindungsgemäßen Schließe in gekoppelter Stellung,
- Fig. 6:: Schnitte durch die Ebenen B-B und D-D in Fig. 5 und
- Fig. 7:: Schnitte durch die erfindungsgemäße Schließe in Ebenen C-C und A-A in Fig. 5.

Die Figuren zeigen ein Ausführungsbeispiel einer erfindungsgemäßen Schließe. Die erfindungsgemäße Schließe kann zur Lastkoppelung von Bauteilen eingesetzt werden, insbesondere zur Lastkoppelung von am Körper tragbaren Gegenständen. Hierfür ist die erfindungsgemäße Schließe zweiteilig ausgeführt, und weist einen ersten Schließenkörper 1 und einen zweiten Schließenkörper 2 auf.

Beide Schließenkörper weisen jeweils einen Verbindungsbereich 3 zur Verbindung mit einem Textilband auf. Im Ausführungsbeispiel sind hierfür Stege 3 vorgesehen, um welche das Textilband herumgeführt werden kann. Die Stege 3 verlaufen dabei im Ausführungsbeispiel in Breitenrichtung der Schließe senkrecht zur Lastrichtung der Schließe. Alternativ könnten als Verbindungsbereiche auch Platten eingesetzt werden, über welche die Schließenkörper mit einem Textilband oder unmittelbar mit einem zu koppelnden Element vernietet werden. Auch weitere Ausgestaltungen des Verbindungsbereiches sind denkbar. Dabei können die Verbindungsbereiche der beiden Schließenkörper identisch oder unterschiedlich ausgeführt sein.

Die Kopplung zwischen den beiden Schließenkörpern erfolgt durch gegenseitig ineinander greifende Hakengeometrien. Die beiden Schließenkörper weisen jeweils ein sich in Breitenrichtung erstreckendes Hakenprofil auf, wobei die Hakenprofile in der gekoppelten Stellung der Schließenkörper ineinander greifen und so die beiden Schließenkörper aneinander koppeln.

Im Ausführungsbeispiel weisen die Hakenprofile 4 weisen jeweils eine Hakenspitze 5 auf, welche über eine Biegung oder Abkantung 7 mit dem Hakenarm 6 in Verbindung stehen. Der Hakenarm 6 ist wiederum mit einem Verbindungsbereich 3 verbunden. Die ineinander greifenden Hakenspitzen sorgen so für eine Lastkoppelung, wobei die Last von den Hakenspitzen 5 über die Hakenarme 6 zu den Verbindungsbereichen 3 übertragen wird.

Durch die Erstreckung der Hakenprofile 4 in Breitenrichtung, d. h. parallel zum Verlauf der die Verbindungsbereiche 3 bildenden Stege, bilden die Hakenspitzen 5 jeweils Sperrkanten, und die Hakenspitzen 5 zusammen mit den Hakenarmen 6 Einlaufrinnen, in welche die Sperrkante des jeweils anderen Schließenteils eingreift.

Während des Koppelns der Schließe erfolgt eine automatische Verriegelung der beiden Schließenkörper, welche ein versehentliches Lösen der beiden Schließenkörper voneinander verhindert. Hierzu weist der erste Schließenkörper 1 ein Verriegelungselement 8 auf, welches zum Verriegeln in eine Aussparung 24 des zweiten Schließenkörpers 2 eingreift. Das Verriegelungselement ist im Ausführungsbeispiel als eine federnde Sperre ausgeführt.

Das Koppeln der Schließe ist bei dem in den Figuren gezeigten Ausführungsbeispiel in zwei Richtungen möglich, welche in Fig. 1 und 2 dargestellt sind. Als erste Möglichkeit kann ein Koppeln der beiden Schließenkörper in der Lastrichtung der Hakengeometrie erfolgen. Hierfür wird das eine Hakenprofil mit einer Bewegung, welche dem Hakenwinkel des Hakenprofils entspricht und daher einen Anteil in Lastrichtung aufweist, in das andere Hakenprofil eingeschoben. Fig. 1 zeigt dabei einen Zustand der beiden Schließenkörper kurz vor dem kompletten Einschieben und Koppeln der Hakenprofile miteinander.

Eine zweite Möglichkeit der Koppelung ist in Fig. 2 dargestellt. Die beiden Hakenprofile können seitlich ineinander eingeschoben werden. Hierfür werden die Sperrkanten 5 der Hakenprofile seitlich in den Einlaufrillen 9 der Hakenprofile eingesetzt und dann die beiden Schließenkörper in Breitenrichtung ineinander geschoben. Um ein einfacheres seitliches Einschieben zu ermöglichen, weisen die beiden Schließenkörper seitliche Anlaufschrägen 12 auf. Die Anlaufschräge am zweiten Schließenkörper sorgt zudem dafür, dass das Verriegelungselement des ersten Schließenkörpers beim Ineinanderschieben in die Fläche des Profils hineingedrückt wird. Um die seitliche Einschiebbarkeit der Hakenprofile sowie die Koppelbarkeit in Lastrichtung zu gewährleisten, ist das Hakenprofil in Breitenrichtung gleichförmig ausgeführt, d. h. das in einer Ebene senkrecht zur Breitenrichtung gegebene Hakenprofil weist bis auf die mittige Unterbrechung durch die Verriegelungselemente über seine Erstreckung in Breitenrichtung das gleiche Profil auf. Weiterhin sind auch die Außen- und Innenfläche der Hakenspitze sowie die Innenfläche des Hakenarmes in Profilrichtung glatt ausgeführt. Dies gewährleistet ein leichtes Einschieben sowohl in Breitenrichtung als auch in Lastrichtung.

Eine solche Ausgestaltung der Profile ist jedoch für die Verwirklichung der vorliegenden Erfindung nicht zwingend. In einem alternativen Ausführungsbeispiel der vorliegenden Erfindung, welches nicht dargestellt ist, könnte beispielsweise auf die seitliche Einschiebbarkeit der Hakenprofile verzichtet werden. In diesem Fall könnten die Hakenprofile sich in Breitenrichtung verändernde Profilformen aufweisen, oder seitlich geschlossen sein. Beispielsweise ist dabei auch eine in Breitenrichtung geriffelte Oberfläche der Kopplungsbereiche denkbar. In einer Ebene senkrecht zur Breitenrichtung sind die aufeinanderliegenden Flächen der Kopplungsbereiche zwar bevorzugt glatt ausgeführt, um ein leichtes Einschieben ineinander zu ermöglichen. Auch dies ist jedoch nicht zwingend. Auch hier könnten beispielsweise zur Verstärkung der Selbstkoppelung Riffelungen oder Rillen vorgesehen sein.

Die Ausgestaltung des Verriegelungselementes 8 und der das Gegenelement bildenden Aussparung 24 ist in Fig. 3 und 4 näher zu erkennen. Das Verriegelungselement 8 bzw. das Gegenelement 24 ist jeweils in den Schließenkörper integriert. Im Ausführungsbeispiel befinden sich das Koppelungselement 8 und die Aussparung 24 in den jeweiligen Kopplungsbereichen der Schließenkörper, und kommen so beim Koppeln automatisch in Sperrung. Das Entriegeln des Verriegelungselementes ist dabei unabhängig vom Entkoppeln der beiden Schließenkörper voneinander möglich.

Das Verriegelungselement und das Gegenelement sind im Ausführungsbeispiel bezüglich der Breitenrichtung der Schließe mittig im jeweiligen Kopplungsbereich angeordnet, sodass auf beiden Seiten jeweils Teile des Hakenprofiles verbleiben, welche zur Lastübertragung dienen.

Wie aus Fig. 3 näher zu erkennen, ist das Verriegelungselement 8 als Verriegelungsarm ausgeführt, welcher in der Außenfläche 13 der Hakenspitze 5 angeordnet ist. Dabei steht der Verriegelungsarm 8 in seinem Fußbereich mit der Vorderkante 16 der Hakenspitze 5 in Verbindung, und erstreckt sich entlang der Außenfläche 13 der Hakenspitze 5. Außer im Fußbereich ist der Verriegelungsarm 8 durch Aussparungen im Material von der Hakenspitze getrennt. Die freie Oberkante des Hakenarmes endet im Bereich der Oberkante der Abbiegung 7, mit welcher die Hakenspitze 5 mit dem Hakenarm 6 in Verbindung steht.

Die als Gegenelement zum Verriegelungsarm 8 wirkende Aussparung 24 ist dementsprechend in der Innenfläche 15 des Hakenarmes 6 des zweiten Schließenkörpers 2 angeordnet. Die Aussparung 24 geht dabei im Ausführungsbeispiel komplett durch das Material des Hakenarmes 6 hindurch.

Die Verriegelung zwischen dem Verriegelungsarm 8 und der Aussparung 24 erfolgt dadurch, dass der Verriegelungsarm 8 aus der Außenfläche 13 der Hakenspitze 5 herausragt. Beim Koppeln der beiden Schließenelemente miteinander wird der Verriegelungsarm 8 dabei zunächst verformt, und federt dann in der gekoppelten Stellung in die Aussparung 24. Im Ausführungsbeispiel weist der Verriegelungsarm 8 dabei eine S-Form auf.

Die Verriegelung zwischen Verriegelungsarm 8 und Aussparung 24 erfolgt in Seitenrichtung durch die Seitenwände des Verriegelungsarmes 8 und die Seitenwände 25 der Aussparung 24, welche miteinander sperren. Für die Sperrung gegen eine Bewegung entgegen der Lastrichtung sind dagegen seitliche Flügel 17 am Verriegelungsarm 8 vorgesehen, welche in Nuten 26 in den Seitenwänden 25 der Aussparung 24 eingreifen. Die Flügel 17 weisen Anlaufschrägen auf, über welche der Verriegelungsarm bei einem Koppeln in Lastrichtung ausgelenkt wird, bevor die Flügel in gekoppelter Stellung in die Nuten 26 einrasten.
Durch diese Verriegelung durch seitliche Flügel kann die Aussparung 24 in rückwärtiger Richtung offen sein, was die Herstellung vereinfacht. In einer alternativen, nicht dargestellten Ausführungsform könnte die Aussparung 24 jedoch auch geschlossen ausgeführt werden, sodass eine rückwärtige Wand der Aussparung mit einer Oberkante des Verriegelungsarmes verriegeln würde.

Für das Öffnen der Schließe muss zunächst die Verriegelung gelöst werden, was durch Anheben des Verriegelungsarmes 8 aus der Aussparung 24 erfolgt. Das Anheben des Verriegelungsarmes 8 aus der Aussparung hat dabei zunächst keine Auswirkungen auf die Lastkopplung der beiden Schließenkörper durch die Hakenprofile, ermöglicht aber das Auseinanderschieben der Hakenprofile zum Lösen der Kopplung durch eine separate Bewegung.

Für das Anheben des Verriegelungsarmes aus der Aussparung verfügt das erste Schließelement 1 mit dem Verriegelungsarm 8 über eine Durchführung 10 für das zum Anheben eingesetzte Betätigungselement, welches in den Zeichnungen nicht dargestellt ist. Bei diesem Betätigungselement handelt es sich bevorzugt um eine Schnurschlinge, welche über die Aussparungen 11 mit dem Verriegelungselement in Verbindung steht und durch die Durchführung 10 umgelenkt wird. Hierdurch wird die Richtung der Entriegelungsbewegung unabhängig von der Bewegungsrichtung des als Sperre dienenden Verriegelungselementes.

Die Durchführungen 10 sind im Ausführungsbeispiel in einer dem Verriegelungsarm 8 gegenüber liegenden Rückseite 21 des Hakenarmes angeordnet. Der Schließenkörper weist eine durch die Abbiegung 7 hindurchgehende Öffnung 20 auf, wobei die Rückseite 21 des Hakenarmes über die Öffnung 20 dem Verriegelungsarm 8 gegenübersteht. Die Innenseite dieser Öffnung bildet einen Anschlag für den Hakenarm, sodass dieser durch ein Ziehen am Betätigungselement nicht mehr beschädigt werden kann, da die maximale Auslenkung durch den Anschlag begrenzt wird. Im Bereich des Anschlages ist auch die Durchführung 10 für das Betätigungselement vorgesehen.

Aufgrund der erfindungsgemäßen Schließengeometrie ist ein Lösen der Schließe auch unter Last möglich. Dabei wird durch die Ausrichtung der die Sperre bildenden Verriegelungsflächen zur Lastrichtung die Kraft zum Entriegeln des Verriegelungselementes unter Belastung der Schließe sogar verringert. Denn unter Last wird die Oberkante der als Sperre dienenden Flügel 17 von der Innenkante der Nut 26 weg bewegt, sodass ein Entriegeln erleichtert wird.

Beim Versuch eines gewaltsamen Lösens der Schließenteile gegen die Verriegelung verhindert im gekoppelten Zustand eine Verknieung und/oder Verklemmung des Verriegelungselementes 8 in der Aussparung 24 bzw. der Flügel 17 in der Nut 26 das Öffnen der Schließe. Eine gewaltsame Entriegelung wird so verhindert.

Das Lösen der Koppelung kann wiederum in zwei unterschiedlichen Richtungen erfolgen, d. h. durch eine Entkoppelung entgegen der Lastrichtung der Hakenprofile, oder durch ein seitliches Ausschieben der Hakenprofile. Auch hier sind wiederum Ausführungsformen denkbar, bei welchen die Entkoppelung ausschließlich entgegen der Lastrichtung der Hakengeometrie erfolgt.

Die erfindungsgemäße Möglichkeit des seitlichen Ein- und Ausschiebens der Hakengeometrie hat jedoch den zusätzlichen Vorteil, dass hierdurch eine Reinigung der Hakengeometrien möglich ist, da in den Hakenprofilen verbleibender Schmutz aus dem Hakenprofil seitlich herausgeschoben wird.

Die als Verbindungsbereiche dienenden Stege 3 stehen auf beiden Seiten mit seitlichen Verlängerungen 23 der Hakenarme 6 in Verbindung. Dabei befindet sich zwischen der Hinterkante der Hakenarme und den Stegen 3 eine Durchführung zur Durchführung eines Textilbandes, beispielsweise eines Gurtes. Die Form der Stege 3 und der Durchführung 29, welche beim Ausführungsbeispiel gewählt wurde, ist insbesondere aus den Schnittansichten in Fig. 6 ersichtlich. Die Stege 3 sind dabei stabförmig ausgeführt. Im Profil sind die Stege zur Innenseite hin mit einer Kante ausgestattet, um welche herum das Band gelegt wird. Auf ihrer Außenseite weisen sie eine Verstärkungsrippe auf.
Die Hakenprofile weisen in ihrem mittleren Bereich, in welchem der Verriegelungsarm bzw. die als Gegenelement dienende Aussparung angeordnet sind, weitere Aussparungen 27 bzw. 28 auf. Insbesondere weist der Hakenarm des ersten Schließenkörpers in einem in Breitenrichtung auf Höhe des Verriegelungsarmes 8 angeordneten Bereich eine Aussparung 28 auf, um Material zu sparen und unnötig dicke Bereiche zu vermeiden. Auch der Schließenkörper 2 weist in dem der Aussparung 24 in Breitenrichtung gegenüberliegenden Bereich der Hakenspitze eine Aussparung 27 auf. Hier verbleibt von der Hakenspitze lediglich eine Vorder- und eine Hinterkante, welche die Aussparung 27 begrenzen. Die Aussparungen können hier angeordnet werden, da der mittlere Bereich der Schließe weniger der Kraftübertragung dient als der Verriegelung.

In den beiden in Breitenrichtung äußeren Bereichen ist ein durchgehendes Hakenprofil vorgesehen, da hier die Lastübertragung erfolgt. Die Hakenspitze ist in diesem Bereich im Ausführungsbeispiel massiv ausgeführt. Der Hakenarm weist auf seiner Rückseite im Ausführungsbeispiel Versteifungsrippen auf, um eine hohe Belastbarkeit zu erreichen, ohne unnötig große Wandstärken zu verwenden. In diesen seitlichen Bereichen ist der Hakenarm nur durch einen schmalen Kanal, durch welchen das Textilband geführt wird, von dem Verbindungselement getrennt.

Die Winkelverhältnisse der erfindungsgemäßen Schließe werden nun anhand der in Fig. 6 und 7 gezeigten Schnittansichten in Ebenen senkrecht zur Breitenrichtung näher beschrieben. Die Lage der jeweiligen Schnittebenen ist dabei in der Draufsicht in Fig. 5 ersichtlich.

Fig. 6 zeigt in der oberen Ansicht einen Schnitt entlang der Ebene B-B, d. h. in einem der Lastübertragung dienenden Bereich der Schließe. Im Ausführungsbeispiel handelt es sich damit um einen seitlich des mittleren, der Verriegelung dienenden Bereich angeordneten Bereich.

Wie aus Fig. 6 ersichtlich, weisen die Hakenspitzen 5 jeweils eine Keilform auf. Die Keilwinkel A1 und A2 der beiden Hakenspitzen dienen zur Zentrierung und zum leichteren Einschieben der Hakenprofile ineinander. Die Innenfläche 14 der Hakenspitze 5 bildet dabei zusammen mit der Innenseite 15 des Hakenarmes 6 einen keilförmigen Einlauftrichter, welcher komplementär zu der keilförmigen Hakenspitze ausgeführt ist. Durch die Erstreckung in Breitenrichtung bildet die Hakenspitze 5 damit eine keilförmige Sperrkante, die Innenseiten 14 und 15 der Hakenspitze und des Hakenarmes eine keilförmige Einlaufrinne.

Im Ausführungsbeispiel sind die Keilwinkel A1 und A2 Hakenspitzen des ersten und des zweiten Schließenkörpers identisch. In alternativen Ausführungsformen könnten die Keilwinkel jedoch auch unterschiedlich gewählt werden. Der Keilwinkel beträgt bevorzugt zwischen 1 Grad und 30 Grad, weiterhin bevorzugt zwischen 5 Grad und 20 Grad, weiterhin bevorzugt zwischen 10 und 15 Grad. Im Ausführungsbeispiel beträgt der Keilwinkel 12,5 Grad.

Die Lastrichtung ist in Fig. 6 als Linie 30 dargestellt, und verläuft durch die jeweiligen Mittelpunkte der Verbindungsbereiche 3 bei gekoppelter Schließe. Die Breitenrichtung verläuft senkrecht zur Lastrichtung entlang der Erstreckungsrichtung der Verbindungsbereiche 3, und damit senkrecht zur Blattebene in Fig. 6.

Die Innenseiten 14 der Hakenspitzen liegen in gekoppelter Stellung aufeinander auf und bilden den Hauptlastübertragungsbereich der Schließe. Die Innenseiten sind in einem Verhakungswinkel B zur Lastrichtung 30 geneigt, wobei der Verhakungswinkel B bevorzugt in einem Bereich zwischen 40 Grad und 85 Grad liegt, weiterhin bevorzugt zwischen 45 Grad und 80 Grad, weiterhin bevorzugt zwischen 50 und 70 Grad. Im Ausführungsbeispiel beträgt der Verhakungswinkel dabei 60 Grad.

Unten in Fig. 6 ist ein Schnitt entlang der Ebenen D-D in Fig. 5 dargestellt, d. h. ein Schnitt durch den Verriegelungsbereich auf Höhe der Flügel 17. Wie in dieser Schnittansicht deutlich zu erkennen, sind die Flügel 17 in der gekoppelten Stellung in den Nuten 26 angeordnet, wobei eine Oberkante der Flügel 17 mit einer oberen Innenkante der Nut in Anschlag gerät, wenn die Schließe entgegen der Lastrichtung belastet wird. Der Rückhaltewinkel E der Sperre gegen unbeabsichtigtes Lösen in Lastrichtung der Schließe liegt in einem Bereich zwischen 65 Grad und 100 Grad zur Mittelachse der Hakenspitze des ersten Schließenkörpers. Der Winkel beträgt im Ausführungsbeispiel dabei 82,5 Grad. Die Mittelachsen der keilförmigen Hakenspitzen definieren dabei in etwa die Richtung, in welcher sich die Kopplungsbereiche bei einer Belastung entgegen der Lastrichtung voneinander zu lösen versuchen.

Die Mittelachsen der beiden Hakenspitzen können parallel zueinander verlaufen, wie dies im Ausführungsbeispiel der Fall ist. Alternativ könnten diese jedoch auch nicht parallel zueinander verlaufen. Die Mittelachsen weisen bevorzugt jeweils einen Winkel zur Lastrichtung 30 zwischen 30 und 80 Grad auf, bevorzugt zwischen 40 und 65 Grad. Im Ausführungsbeispiel beträgt der Winkel dabei 53,75 Grad.

Der Mittelachsenwinkel C1 bzw. C2 zum Verhakungswinkel B beträgt bevorzugt zwischen 0 Grad und 30 Grad, weiterhin bevorzugt zwischen 2 Grad und 15 Grad. Im Ausführungsbeispiel beträgt er 6,25 Grad.

In Fig. 7 sind weitere Schnittansichten entlang der Ebenen C-C und A-A, d. h. durch den mittleren Bereich des Verriegelungsarmes 8, gezeigt. Wie aus dem Schnitt C-C ersichtlich, ergibt sich die Federwirkung des Federarmes aus einer Torsionsfeder, welche sich durch die Anbindung über die stegförmige Vorderkante 16 der Hakenspitze zum übrigen Teil der Hakenspitze ergibt, sowie durch eine Biegefeder im Bereich des Verriegelungsarmes selbst. Der Verriegelungsarm durchsetzt die Berührfläche 13, mit welcher sich die Außenseite der Hakenspitze auf der Innenseite des Hakenarmes des zweiten Schließenkörpers abstützt, S-förmig. Die Oberkante des Verriegelungsarmes schließt dabei bündig mit der Oberkante der Aussparung im zweiten Schließenkörper.

Wie im Schnitt A-A ersichtlich, weist der Verriegelungsarm in dem Bereich der Durchführung 11 für das Betätigungselement eine Auswölbung auf, durch welche die Durchführung 11 hindurchgeht, sowie eine darunter angeordnete Vertiefung 29, in welcher die Umlenkung der Schnurschlinge angeordnet ist. Hierdurch ist dieser Umlenkbereich der Schnurschlinge vertieft angeordnet und damit geschützt.

Die erfindungsgemäße Schließe dient allgemein zur Lastkoppelung von Bauteilen durch Verbindung zweier Textilbänder. Besonders bevorzugt kommt die vorliegende Erfindung dabei zur Lastkoppelung für am Körper tragbare Gegenstände zum Einsatz. Insbesondere kann die Schließe dabei dazu dienen, den Gegenstand am Körper zu halten oder zu sichern, sodass durch Lösen der Schließe der Gegenstand vom Körper abgenommen werden kann.

Insbesondere handelt es sich bei dem Gegenstand um eine ballistische Schutzweste. Diese weist üblicherweise ein Vorderteil und ein Rückenteil auf, welche im Schulterbereich und seitlich miteinander in Verbindung stehen. Im Vorderteil und im Rückenteil sind dabei üblicherweise Schutzelemente zum Schutz vor Geschossen vorgesehen. Diese können beispielsweise als Platten ausgeführt sein, welche in das Vorderteil bzw. das Rückenteil eingeschoben werden. Eine solche Schutzweste muss leicht vom Körper gelöst werden können. Hierfür weisen bevorzugt das Rückenteil und das Vorderteil jeweils seitlich und im Schulterbereich Textilbänder auf, welche mit den Verbindungsbereichen der Schließenkörper in Verbindung stehen. Die Schließen dienen so zum Schließen der Schutzweste im Schulterbereich und seitlich, bevorzugt auf beiden Seiten.

Die Textilbänder sind bevorzugt durch den Verbindungsbereich hindurchgeführt und dann schlaufenartig vernäht oder durch einen Klettverschluss schlaufenartig verbunden. An dem Textilband können weitere Ausrüstungsgegenstände angeordnet werden. Durch die kurze Bauform der erfindungsgemäßen Schließe steht hier sehr viel Länge zur Verfügung, an welcher Ausrüstungsgegenstände angebracht werden können.

Durch die einfache Entriegelungsmöglichkeit durch Ziehen an dem Betätigungselement kann die Schließe einfach geöffnet werden, um die Schutzweste vom Körper abzunehmen. Bevorzugt sind dabei auf beiden Seiten jeweils Schließen vorgesehen.

Die erfindungsgemäßen Schließen könnte jedoch auch zu anderen Einsatzzwecken verwendet werden, beispielsweise für Rucksäcke, Gürtel, Taschen oder andere Ausrüstungsgegenstände.

Die erfindungsgemäße Schließe weist eine extrem hohe Belastbarkeit auf. Im Ausführungsbeispiel weist die Schließe eine Breite von ca. 5 cm, eine Länge von ca. 4 cm und eine Dicke von ca. 2 cm auf. Es wäre jedoch auch eine Schließe mit einer geringeren Breite von ca. 2,5 cm bei ansonsten gleichen Abmessungen denkbar. Bei der Länge handelt es sich dabei um die maximale Erstreckung der Schließe in Lastrichtung, bei der Breite um die maximale Erstreckung in Breitenrichtung, bei der Dicke um die maximale Erstreckung senkrecht zur Last- und zur Breitenrichtung.

Die Tragkraft der Schließe beträgt im Ausführungsbeispiel mehr als 150 kg. Die Belastbarkeit der Schließe kann jedoch problemlos erhöht werden, indem die Schließe in Breitenrichtung verlängert wird. Beispielsweise können dabei in Breitenrichtung zwei nebeneinander angeordnete Verbindungsbereiche zur Verbindung mit Textilbändern vorgesehen sein, welche in Breitenrichtung rechts und links des mittleren Bereiches, in welchem die Verriegelung erfolgt, angeordnet sind. Dementsprechend werden die Hakenprofile rechts und links des Verriegelungselementes entsprechend verlängert.

Hierdurch kann die Belastbarkeit der Schließe erhöht werden, ohne die Dicke oder die Länge der Schließe zu verändern.

Als Betätigungselement wird wie oben beschrieben bevorzugt eine Schnurschlinge eingesetzt werden. Diese kann mit einem Griffelement verbunden werden. Bevorzugt wird die Schnurschlinge dabei zwischen dem Griffelement und der Schließe über einen Schrumpfschlauch zu einem einzigen Strang zusammengefasst, um ein versehentliches Einhaken in die Schlinge zu verhindern.
Die Schließe und / oder das Griffelement werden bevorzugt als Spritzgusselemente aus Kunststoff gefertigt.

## Patentansprüche

1. Schließe zur lösbaren Lastkopplung zweier Elemente, insbesondere für einen am Körper tragbaren Gegenstand, insbesondere eine ballistische Schutzweste,
mit einem ersten und einem zweiten Schließenkörper (1, 2), wobei die Schließenkörper (1, 2) jeweils einen Verbindungsbereich (3), über welchen eines der Elemente mit dem Schließenkörper (1, 2) verbindbar ist, und einen Kopplungsbereich, über welchen die Schließenkörper formschlüssig miteinander koppelbar sind, aufweisen,
wobei die Schließenkörper (1, 2) in der gekoppelten Stellung durch ein Verriegelungselement (8) lösbar miteinander verriegelt sind,
wobei die Kopplungsbereiche der Schließenkörper (1, 2) jeweils durch ein sich in Breitenrichtung erstreckendes Hakenprofil (4) gebildet werden, wobei die Hakenprofile (4) der Schließenkörper (1, 2) komplementär ausgeführt sind und in der gekoppelten Stellung der Schließenkörper (1, 2) ineinander greifen,
**dadurch gekennzeichnet,**
**dass** das Verriegelungselement (8) einen elastischen Verriegelungsarm aufweist, welcher mit mindestens einer als Gegenelement dienenden Verriegelungskante verriegelt, wobei die Verriegelung durch Zug an einem Betätigungselement, insbesondere einer Schnurschlinge, lösbar ist.

2. Schließe nach Anspruch 1, wobei sich die Hakenprofile (4) über die gesamte Breite der Schließe erstrecken, wobei die Hakenprofile (4) seitlich bevorzugt Anlaufschrägen (12) aufweisen, und/oder wobei die Breite der Hakenprofile (4) größer ist als die maximale Dicke der Schließe, wobei die Breite der Hakenprofile (4) bevorzugt mehr als das 1,5-fache der maximalen Dicke der Schließe beträgt, weiterhin bevorzugt mehr als das 2-fache, und/oder wobei die Breite der Hakenprofile (4) mehr als das 0,5-fache der Länge der Schließe in Lastrichtung beträgt, und weiterhin bevorzugt größer ist als die Länge der Schließe in Lastrichtung.

3. Schließe nach Anspruch 1 oder 2, wobei es sich bei dem Verbindungsbereich um mindestens einen Steg (3) handelt, um welchen bevorzugt ein textiles Band geführt werden kann, und/oder wobei es sich bei dem Verbindungsbereich um mindestens eine Platte handelt, welche bevorzugt mit einem der Elemente vernietbar ist, wobei der Steg und/oder die Platte bevorzugt senkrecht zur Lastrichtung und/oder in Breitenrichtung der Schließe verläuft, und/oder wobei bevorzugt die Stege und/oder Platten der Schließenkörper in der gekoppelten Stellung parallel zueinander und/oder parallel zur Erstreckungsrichtung der Hakenprofile verlaufen.

4. Schließe nach einem der vorangegangenen Ansprüche, wobei die Kopplungsbereiche im Profil jeweils einen Hakenarm (6) und eine Hakenspitze (5) aufweisen, wobei die Hakenspitze (5) das freie Ende des Hakens bildet und im Profil über eine Biegung oder Abkantung (7) mit dem Hakenarm (6) und über diesen mit dem Verbindungsbereich (3) des Schließenkörpers in Verbindung steht, wobei bevorzugt die Hakenspitze (5) jeweils eine sich in Breitenrichtung erstreckende Sperrkante bildet und der Hakenarm (6) und die Hakenspitze (6) jeweils eine sich in Breitenrichtung erstreckende Einlaufrinne (9) bilden, wobei sich in der gekoppelten Stellung der Schließe die Sperrkanten der beiden Schließenkörper in den Einlaufrinnen (9) des jeweils anderen Schließenkörpers abstützen, wobei die Öffnungsseite der Einlaufrinnen (9) bevorzugt entgegen der Lastrichtung ausgerichtet ist, und/oder wobei die Breite der Sperrkante bevorzugt größer ist als die Länge der Sperrkante und/oder wobei bevorzugt die Breite der Einlaufrinne (9) größer ist als die Tiefe der Einlaufrinne (9), insbesondere mehr als doppelt so groß und insbesondere mehr als viermal so groß.

5. Schließe nach Anspruch 4, wobei sich die Kopplungsbereiche in der gekoppelten Stellung jeweils über eine dem Hakenarm (6) zugewandte Innenfläche der Hakenspitze (5) zur Lastübertragung aufeinander abstützen, und/oder wobei sich jeweils eine vom Hakenarm (6) abgewandte Außenfläche der Hakenspitze (5) des einen Kopplungsbereiches an einer Innenfläche des Hakenarmes (6) des anderen Kopplungsbereiches abstützt, und/oder wobei bevorzugt die Innenflächen der Hakenspitze (5) in gekoppelter Stellung schräg zur Lastrichtung der Schließe stehen, wobei bevorzugt der Verhakungswinkel zwischen 40° und 85°, weiter bevorzugt zwischen 50° und 70°, beträgt, und/oder wobei die Hakenspitze (5) im Profil eine Keilform aufweist, und/oder die Innenseite der Hakenspitze (5) zusammen mit der Innenseite des Hakenarmes eine keilförmige Einlaufrinne (9) bildet, wobei bevorzugt der Keilwinkel der Hakenspitze (5) und/oder der Einlaufrinne (9) zwischen 1 ° und 30° beträgt, weiter bevorzugt zwischen 5° und 20°.

6. Schließe nach einem der vorangegangenen Ansprüche, wobei die Schließenkörper (1, 2) beim Schließen durch das Verriegelungselement (8) automatisch miteinander verriegelt werden, wobei das Verriegelungselement (8) bevorzugt elastisch ausgeführt ist und beim Einschieben der beiden Hakenprofile (4) ineinander zunächst verformt wird und dann in der gekoppelten Stellung in eine Verriegelungsposition zurück federt, und/oder wobei die Verriegelung gelöst werden kann, ohne dass hierdurch die Lastübertragung über die Kopplung der Schließenkörper (1, 2) gelöst wird.

7. Schließe nach einem der vorangegangenen Ansprüche, wobei der Verriegelungsarm in verriegelter Stellung in einer Aussparung (24) angeordnet ist, deren Wand oder Wände (25) als Verriegelungskante dienen, und/oder wobei der Verriegelungsarm sowohl bei einer Belastung der Schließe entgegen der Lastrichtung als auch bei einer seitlichen Belastung mit einer Gegenkante sperrt, und/oder wobei der Verriegelungsarm bei einer Belastung der Schließe entgegen der Lastrichtung mit einer Verriegelungskante verkeilt, wofür die Verriegelungskante oder der Verriegelungsarm bevorzugt eine Anlaufschräge aufweist, und/oder wobei die Verriegelungskante des Verriegelungsarms, welche bei einer Belastung der Schließe entgegen der Lastrichtung sperrt, durch seitlich an dem Verriegelungsarm angeordnete Flügel (17) gebildet wird, welche bevorzugt in eine nutförmige Aussparung (26) eingreifen, insbesondere in seitlich in den Wänden (25) einer Aussparung (24) angeordnete Nuten eingreifen, und/oder wobei die Verriegelung des Verriegelungsarms mit der Verriegelungskante bei einer Belastung der Schließe in Lastrichtung entlastet wird und hierdurch leichter aus der Verriegelungsposition bewegbar ist.

8. Schließe nach einem der vorangegangenen Ansprüche, wobei das Verriegelungselement (8) und insbesondere der Verriegelungsarm an einem der beiden Schließenkörper (1) angeordnet ist und mit einem am anderen Schließenkörper angeordneten Gegenelement (25), insbesondere einer Verriegelungskante, insbesondere einer Kante einer Aussparung (24), verriegelt, wobei bevorzugt das Verriegelungselement im Bereich der Außenfläche (13) der Hakenspitze (5) des einen Schließenelementes angeordnet ist, wobei weiter bevorzugt der Verriegelungsarm (8) im Bereich des freien Endes der Hakenspitze (5) mit dieser in Verbindung steht und ansonsten durch Aussparungen von der Außenfläche getrennt ist und bevorzugt im Profil aus der Außenfläche (13) herausragt, wobei der Verriegelungsarm weiter bevorzugt eine S-Form aufweist, und/oder wobei bevorzugt das Gegenelement im Bereich der Innenseite (15) des Hakenarmes (6) des anderen Schließenelementes (2) angeordnet ist und bevorzugt durch eine Aussparung in der Innenfläche des Hakenarmes gebildet wird, wobei die Aussparung bevorzugt durch das Material des Hakenarmes hindurch geht und/oder zum Verbindungsbereich hin offen ist.

9. Schließe nach einem der vorangegangenen Ansprüche, wobei die Verriegelung durch Zug an einer Schnurschlinge lösbar ist, und/oder wobei dass Betätigungselement umgelenkt wird, wobei die Umlenkung bevorzugt durch eine Durchführung (10) erfolgt, wobei das Betätigungselement weiter bevorzugt zwischen der Verbindung mit dem Verriegelungselement (8) und einem Griffbereich durch eine in dem Schließenkörper und insbesondere in der Außenseite des Hakenarmes (6) angeordnete Durchführung (10) hindurch geführt ist und dort umgelenkt wird, und/oder wobei eine von dem Verriegelungselement (8) beabstandete Fläche des Schließenkörpers als Anschlag für das Verriegelungselement dient, wobei der Anschlag bevorzugt durch eine Wand einer durch die Biegung oder Abkantung des Hakenprofils hindurch gehenden Aussparung gebildet wird, und/oder wobei das als Verriegelungsarm ausgeführte Verriegelungselement eine Durchführung (11) aufweist, über welche das Betätigungselement mit dem Verriegelungsarm verbindbar ist, und/oder wobei eine von dem Verriegelungsarm beabstandete Fläche des Schließenkörpers und insbesondere der Anschlag ebenfalls eine Durchführung aufweist, durch welche das Betätigungselement hindurch geführt ist, und/oder wobei im Griffbereich des Betätigungselementes ein Griffelement vorgesehen ist.

10. Schließe nach einem der vorangegangenen Ansprüche, wobei die Schließenkörper (1, 2) durch eine Bewegung in Lastrichtung miteinander koppelbar sind, wobei die Kopplungsbereiche (4) beim Koppeln bevorzugt in einem spitzen Winkel zur Lastrichtung ineinander einhaken, wobei bevorzugt die Schließenkörper auch durch ein Ineinanderschieben der hakenförmigen Kopplungsbereiche (4) in Breitenrichtung miteinander koppelbar sind, und/oder wobei die Schließenkörper durch eine Bewegung entgegen der Lastrichtung voneinander lösbar sind, wobei die Kopplungsbereiche beim Entkoppeln bevorzugt in einem stumpfen Winkel gegen die Lastrichtung auseinander aushaken, wobei bevorzugt die Schließenkörper auch durch ein Auseinanderschieben der hakenförigen Kopplungsbereiche (4) in Breitenrichtung voneinander lösbar sind.

11. Schließe nach einem der vorangegangenen Ansprüche, wobei das Verriegelungselement (8) und das dem Verriegelungselement zugeordnete Gegenelement (24, 25) in Breitenrichtung mittig angeordnet sind, und/oder wobei die Schließenkörper in Breitenrichtung bezüglich einer Mittelebene symmetrisch ausgeführt sind, und/oder wobei der Hakenarm und die Hakenspitze im Breitenbereich des Verriegelungselementes bzw. des Gegenelementes Aussparungen (27, 28) aufweisen, und/oder wobei der Hakenarm der Hakenprofile (4) auf seiner Rückseite Verstärkungsrippen aufweist, und/oder wobei die die Verbindungsbereiche bildenden Stege (3) auf beiden Seiten mit einer Verlängerung des jeweiligen Hakenarmes (6) in Verbindung stehen und zwischen der Hinterkante des Hakenarmes und dem Steg eine Aussparung vorgesehen ist, durch welche ein Textilband geführt werden kann, und/oder wobei die die Verbindungsbereiche bildenden Platten jeweils eine Verlängerung des jeweiligen Hakenarmes bilden.

12. Schließe nach einem der vorangegangenen Ansprüche, wobei die Schließenkörper jeweils einstückig gebildet sind, bevorzugt als Spritzgussteil und/oder aus Kunststoff.

13. Schließe nach einem der vorangegangenen Ansprüche, wobei die Schließe mit mehr als 50 kg statisch belastbar ist, weiter bevorzugt mit mehr als 100 kg, weiter bevorzugt mit mehr als 150 kg, und/oder wobei die Schließe eine Breite von mehr als 2,5 cm und bevorzugt von mehr als 4 cm aufweist, und/oder wobei die Schließe eine Länge von weniger als 5 cm und bevorzugt von weniger als 4 cm aufweist, und/oder wobei die Schließe eine Dicke von weniger als 3 cm und bevorzugt von weniger als 2,5 cm aufweist.

14. Am Körper tragbarer Gegenstand, insbesondere ballistische Schutzweste, Rucksack oder Ausrüstungsgegenstand, mit einer Schließe nach einem der vorangegangenen Ansprüche.

15. Am Körper tragbarer Gegenstand nach Anspruch 14, mit zwei Elementen, von welchen jeweils eines mit einem Verbindungsbereich (3) eines der Schließenkörper (1, 2) verbunden ist, insbesondere über ein Textilband, wobei der Gegenstand bevorzugt durch Schließen der Schließe am Körper befestigbar oder sicherbar ist und durch Öffnen der Schließe vom Körper lösbar ist, wobei es sich bevorzugt bei dem Gegenstand um eine ballistische Schutzweste handelt, mit einem Vorderteil und einem Rückenteil, welche im Schulterbereich und seitlich miteinander in Verbindung stehen, wobei die Verbindung des Vorderteils und einem Rückenteils durch mindestens eine Schließe erfolgt, wobei die Verbindung bevorzugt zumindest auf einer Seite sowohl im Schulterbereich als auch seitlich durch jeweils mindestens eine Schließe erfolgt, wobei die Verbindung weiter bevorzugt auf beiden Seiten sowohl im Schulterbereich als auch seitlich durch jeweils mindestens eine Schließe erfolgt.

## Claims

1. A buckle for releasable load coupling of two elements, in particular for an object that can be worn on the human body, in particular a ballistic vest, comprising a first and a second buckle component (1, 2), wherein the buckle components (1, 2) each comprise a connection area (3) via which one of the elements is connectable to the buckle component (1, 2), and a coupling area via which the buckle components can be coupled to one another in a form-fit manner,
wherein the buckle components (1, 2) are releasably locked to one another at the coupled position by means of a locking element (8),
wherein the coupling areas of the buckle components (1, 2) are in each case formed by a hook profile (4) extending in the width direction, wherein said hook profiles (4) of the buckle components are configured to be complementary and interengage in the coupled position of the buckle components (1, 2), **characterized in that**
the locking element (8) comprises an elastic locking arm which locks with at least one locking edge serving as a counter element, wherein the locking engagement can be released by pulling an operating element, in particular a string loop.

2. The buckle according to claim 1, wherein the hook profiles (4) extend across the entire width of the buckle, wherein the hook profiles (4) are preferably provided with lateral chamfers (12), and/or wherein the width of the hook profiles (4) is larger than the maximum thickness of the buckle, wherein the width of the hook profiles (4) is preferably more than 1.5 times as large as the maximum thickness of the buckle, further preferred more than twice as large as said thickness, and/or wherein the width of the hook profiles (4) is more than 0.5 times as large as the length of the buckle in the load direction, and further preferred larger than the length of the buckle in the load direction.

3. The buckle according to claim 1 or 2, wherein the connection area is at least one bar (3) around which preferably a textile strap can be wrapped, and/or wherein the connection area is at least one plate which is preferably adapted to be riveted to one of the elements, wherein the bar and/or the plate extend/extends preferably perpendicular to the load direction and/or in the width direction of the buckle, and/or wherein, preferably, the bars and/or the plates of the buckle components extend, at the coupled position, parallel to one another and/or parallel to the direction of extension of the hook profiles.

4. The buckle according to one of the preceding claims, wherein, when seen in a profile view, the coupling areas each comprise a hook arm (6) and a hook tip (5), wherein the hook tip (5) forms the free end of the hook and is connected, when seen in a profile view, to the hook arm (6) via a bend or a chamfer and, via said hook arm, to the connection area (3) of the buckle component, wherein, preferably, the hook tip (5) in each case defines a locking edge extending in the width direction, and the hook arm (6) and the hook tip (6) in each case define an insertion groove (9) extending in the width direction, wherein, at the coupled position of the buckle, the locking edges of the two buckle components rest on the insertion grooves (9) of the respective other buckle component, wherein the opening side of the insertion grooves (9) is preferably oriented in a direction opposite to the load direction, and/or wherein the width of the locking edge is preferably larger than the length of the locking edge, and/or wherein the width of the insertion groove (9) is preferably larger than the depth of the insertion groove (9), in particular more than twice as large and in particular more than four times as large.

5. The buckle according to claim 4, wherein, at the coupled position, the coupling areas rest on one another via a respective hook-tip (5) inner surface facing the hook arm (6) for the purpose of load transmission, and/or wherein a respective hook-tip (5) outer surface of one of the coupling areas, which faces away from the hook arm (6), rests on an inner surface of the hook arm (6) of the other coupling area, and/or wherein, preferably, the inner surfaces of the hook tip (5) are oriented obliquely to the load direction of the buckle at the coupled position, wherein, preferably, the hooking angle is an angle between 40° and 85°, further preferred between 50° and 70°, and/or wherein the hook tip (5), when seen in a profile view, is wedge-shaped, and/or the inner side of the hook tip (5) defines, together with the inner side of the hook arm, a wedge-shaped insertion groove (9), wherein, preferably, the wedge angle of the hook tip (5) and/or of the insertion groove (9) is an angle between 1° and 30°, further preferred between 5° and 20°.

6. The buckle according to one of the preceding claims, wherein, during closing, the buckle components (1, 2) are automatically locked to one another by the locking element (8), wherein the locking element (8) is preferably configured as an elastic element and first undergoes deformation during insertion of the two hook profiles (4) into one another, and then snaps back into a locking position at the coupled position, and/or wherein the locking can be released without releasing the load transmission via the coupling of the buckle components (1, 2).

7. The buckle according to one of the preceding claims, wherein the locking arm, in the locked position, is arranged in a recess (24), the wall or walls (25) of which serve as a locking edge, and/or wherein the locking arms locks with a counteredge when the buckle is applied a load in a direction opposite to the load direction as well as when it is applied a lateral load, and/or wherein the locking arm becomes wedged with a locking edge when the buckle is applied a load in a direction opposite to the load direction, the locking edge or the locking arm being preferably provided with a chamfer for this purpose, and/or wherein the locking edge of the locking arm, which locks when the buckle is applied a load in a direction opposite to the load direction, is formed by wings (17) which are arranged laterally on the locking arm, which preferably engage a groove-shaped recess (26), and in particular engage grooves arranged laterally in the walls (25) of a recess (24), and/or wherein the locking engagement between the locking arm and the locking edge is decreased, whereby the locking arm can more easily be moved out of the locking position.

8. The buckle according to one of the preceding wherein the locking element (8), and in particular the locking arm, is arranged on one of the two buckle components and locks with a counter element (25) in particular a locking edge, in particular an edge of a recess (24) which is arranged on the other buckle component, wherein, preferably, the locking element is arranged in the area of the outer surface (13) of the hook tip (5) of one of the buckle elements, wherein, further preferred, the locking arm (8) is connected to the hook tip (5) in the area of the free end of the latter and is, as for the rest, separated from the outer surface through recesses and preferably projects, when seen in a profile view, out of the outer surface (13), wherein, further preferred, the locking arm has an S-shape, and/or wherein, preferably, the counterelement is arranged in the area of the inner side (15) of the hook arm (6) of the other buckle element (2) and is preferably formed by a recess in the inner surface of the hook arm, wherein the recess preferably extends through the material of the hook arm and/or is open towards the connection area.

9. The buckle according to one of the preceding wherein the locking engagement is can be released by pulling a string loop, and/or wherein the operating element is preferably deflected, wherein the deflection is preferably effected via a through-hole (10), wherein, further preferred, the operating element is passed, between the connection with the locking element and a handling area, through a through-hole (10) arranged in the buckle component and in particular in the outer side of the hook arm (6) and is deflected therein, and/or wherein a surface of the buckle component spaced-apart from the locking element (8) serves as a stop for the locking element, wherein the stop is preferably formed by a wall of recess extending through the bend or the chamfer of the hook profile, and/or wherein, the locking element configured as a locking arm comprises a through-hole (11) via which the operating element is connectable to the locking arm, and/or wherein, a surface of the buckle component spaced-apart from the locking arm, and in particular the stop also comprise a through-hole through which the operating element is passed, and/or wherein, preferably, a handle element is provided in the handling area of the operating element.

10. The buckle according to one of the preceding wherein the buckle components (1, 2) are adapted to be coupled to one another through a movement in the load direction, wherein, during coupling, the coupling areas (4) hook into one another preferably at an acute angle to the load direction, wherein, preferably, the buckle components are also adapted to be coupled to one another by pushing the hook-shaped coupling areas (4) into one another in the width direction, and/or wherein the buckle components are adapted to be released from one another by a movement in a direction opposite to the load direction, wherein, during decoupling, the coupling areas preferably disengage from one another at an obtuse angle in a direction opposite to the load direction, wherein, preferably, the buckle components are adapted to be released from one another also by pushing the hook-shaped coupling areas (4) away from one another in the width direction.

11. The buckle according to one of the preceding wherein the locking element (8) and the counter element (24, 25) associated with the locking element are arranged centrally, when seen in the width direction, and/or wherein the buckle components are configured symmetrically with respect to a center plane, when seen in the width direction, and/or wherein the hook arm and the hook tip have recesses (27, 28) in the width area of the locking element and of the counterelement, respectively, and/or wherein the hook arm of the hook profiles (4) comprises reinforcing ribs on its back, and/or wherein the bars (3) forming the connection areas are connected on both sides thereof to an extension of the respective hook arm (6), and a recess through which a textile strap can be passed, is provided between the rear edge of the hook arm and the bar, and/or wherein the plates forming the connection areas each form an extension of the respective hook arm.

12. The buckle according to one of the preceding wherein the buckle components are each formed in one piece, preferably as an injection-molded part and/or made of plastic.

13. The buckle according to one of the preceding wherein the buckle has a static load bearing capacity of more than 50 kg, further preferably of more than 100 kg, further preferably more than 150 kg, and/or wherein the buckle has a width of more than 2.5 cm and preferably of more than 4 cm, and/or wherein the buckle has a length of less than 5 cm and preferably of less than 4 cm, and/or wherein the buckle has a thickness of less than 3 cm, and preferably of less than 2.5 cm.

14. An object that can be worn on the human body, in particular a ballistic vest, backpack or a piece of equipment, having a buckle according to one of the preceding claims.

15. An object that can be worn on the human body according to claim 14, comprising two elements, each of said elements being connected to a respective connection area (3) of one of the buckle components (1, 2), in particular via a textile strap, wherein, preferably, the object is adapted to be fastened or secured to the body by closing the buckle and to be released from the body by opening the buckle, wherein said object is preferably a ballistic vest comprising a front part and a rear part, which are interconnected in the shoulder area and on the side or sides, wherein the connection of the front part and a rear part is established by at least one buckle, wherein, preferably, the connection is established, on at least one side, by at least one respective buckle in the shoulder area as well as on the side, wherein, further preferred, the connection is established, on both sides, by at least one respective buckle in the shoulder area as well as on the sides.

## Revendications

1. Fermeture pour l'accouplement amovible de charge de deux éléments, notamment pour un objet portable sur le corps, notamment un gilet pare-balles,
comprenant un premier et un deuxième corps de fermeture (1, 2), les corps de fermeture (1, 2) présentant respectivement une zone de liaison (3), par l'intermédiaire de laquelle un des éléments peut être relié au corps de fermeture (1, 2), et une zone d'accouplement par l'intermédiaire de laquelle les corps de fermeture peuvent être accouplés entre eux par adhérence de forme,
les corps de fermeture (1, 2), dans la position accouplée, étant verrouillés entre eux de manière amovible au moyen d'un élément de verrouillage (8),
les zones d'accouplement des corps de fermeture (1, 2) étant respectivement formées par un profilé en forme de crochet (4) s'étendant en direction en largeur, les profilés en forme de crochet (4) des corps de fermeture (1, 2) étant réalisés de manière complémentaire et ayant prise l'un dans l'autre dans la position d'accouplement des corps de fermeture (1, 2),
**caractérisée en ce**
**que** l'élément de verrouillage (8) présente un bras de verrouillage élastique, lequel verrouille à l'aide d'au moins une arête de verrouillage servant de contre-élément, le verrouillage étant amovible par traction d'un élément d'actionnement, notamment d'un cordon en boucle.

2. Fermeture selon la revendication 1, les profilés en forme de crochet (4) s'étendant sur toute la largeur de la fermeture, les profilés en forme de crochet (4) présentant latéralement de préférence des biseaux d'attaque (12), et/ou la largeur des profilés en forme de crochet (4) étant plus grande que l'épaisseur maximale de la fermeture, la largeur des profilés en forme de crochet (4) étant de préférence plus de 1,5 fois l'épaisseur maximale de la fermeture, en outre de préférence plus de 2 fois, et/ou la largeur des profilés en forme de crochet (4) étant plus de 0,5 fois la longueur de la fermeture en direction de charge, et en outre étant de préférence plus grande que la longueur de la fermeture en direction de charge.

3. Fermeture selon la revendication 1 ou 2, la zone de liaison étant au moins une nervure (3) autour de laquelle de préférence un ruban textile peut être guidé, et/ou la zone de liaison étant au moins une plaque qui peut être de préférence rivetée avec l'un des éléments, la nervure et/ou la plaque s'étendant de préférence perpendiculairement à la direction de charge et/ou en direction en largeur de la fermeture, et/ou de préférence les nervures et/ou les plaques des corps de fermeture, dans la position accouplée, s'étendant parallèlement les unes aux autres et/ou parallèlement à la direction d'étendue des profilés en forme de crochet.

4. Fermeture selon l'une quelconque des revendications précédentes, les zones d'accouplement présentant en profil respectivement un bras de crochet (6) et une pointe de crochet (5), la pointe de crochet (5) formant l'extrémité libre du crochet et, en profil, étant en liaison avec le bras de crochet (6) par l'intermédiaire d'une courbe ou d'un pli, et avec la zone de liaison (3) du corps de fermeture par l'intermédiaire du bras de crochet, de préférence la pointe de crochet (5) formant respectivement une arête de blocage s'étendant en direction en largeur, et le bras de crochet (6) et la pointe de crochet (6) formant respectivement une rainure d'entrée (9) s'étendant en direction en largeur, les arêtes de blocage des deux corps de fermeture s'appuyant dans les rainures d'entrée (9) de l'autre corps de fermeture respectif dans la position accouplée de la fermeture, le côté d'ouverture des rainures d'entrée (9) étant orienté de préférence en sens inverse de la direction de charge, et/ou la largeur de l'arête de blocage étant de préférence plus grande que la longueur de l'arête de blocage, et/ou de préférence la largeur de la rainure d'entrée (9) étant plus grande que la profondeur de la rainure d'entrée (9), notamment plus de deux fois plus grande et notamment plus de quatre fois plus grande.

5. Fermeture selon la revendication 4, les zones d'accouplement, dans la position accouplée, s'appuyant respectivement l'une sur l'autre sur une surface intérieure de la pointe de crochet (5), tournée vers le bras de crochet (6), pour le transfert de charge, et/ou une surface intérieure de la pointe de crochet (5), détournée du bras de crochet (6), d'une zone d'accouplement s'appuyant sur une surface intérieure du bras de crochet (6) de l'autre zone d'accouplement, et/ou de préférence les surfaces intérieures de la pointe de crochet (5), en position accouplée, étant obliques par rapport à la direction de charge, de préférence l'angle d'accrochement étant compris entre 40° et 85°, en outre de préférence entre 50° et 70°, et/ou la pointe de crochet (5) présentant en profil une forme de coin, et/ou le côté intérieur de la pointe de crochet (5) formant avec le côté intérieur du bras de crochet une rainure d'entrée (9) en forme de coin, de préférence l'angle en forme de coin de la pointe de crochet (5) et/ou de la rainure d'entrée (9) étant compris entre 1° et 30°, en outre de préférence entre 5° et 20°.

6. Fermeture selon l'une quelconque des revendications précédentes, les corps de fermeture (1, 2), lors de la fermeture, étant automatiquement verrouillés entre eux au moyen de l'élément de verrouillage (8), l'élément de verrouillage (8) étant réalisé de préférence de manière élastique et étant d'abord déformé lorsque les deux profilés en forme de crochet (4) sont insérés l'un dans l'autre, et, dans la position accouplée, revenant ensuite dans une position de verrouillage, et/ou le verrouillage pouvant être débloqué sans que le transfert de charge n'en soit supprimé par l'intermédiaire de l'accouplement des corps de fermeture (1, 2).

7. Fermeture selon l'une quelconque des revendications précédentes, le bras de verrouillage, en position verrouillée, étant disposé dans un évidement (24) dont la paroi ou les parois (25) servent d'arête de verrouillage, et/ou le bras de verrouillage bloquant à l'aide d'une contre-arête aussi bien en cas de charge de la fermeture en sens inverse de la direction de charge qu'en cas d'une charge latérale, et/ou le bras de verrouillage, lors d'une charge de la fermeture, opposée à la direction de charge, calant à l'aide d'une arête de verrouillage, l'arête de verrouillage ou le bras de verrouillage présentant à cet effet de préférence un biseau d'attaque, et/ou l'arête de verrouillage du bras de verrouillage, laquelle bloque en cas d'une charge de la fermeture en sens inverse de la direction de charge, étant formée par des ailettes (17) disposées latéralement sur le bras de verrouillage, lesquelles ont prise de préférence dans un évidement (26) en forme de rainure, notamment ont prise dans des rainures disposées latéralement dans les parois (25) d'un évidement (24), et/ou le verrouillage du bras de verrouillage avec l'arête de verrouillage étant déchargé lors d'une charge de la fermeture en direction de charge et étant ainsi déplaçable plus facilement hors de la position de verrouillage.

8. Fermeture selon l'une quelconque des revendications précédentes, l'élément de verrouillage (8) et notamment le bras de verrouillage étant disposé sur un des deux corps de fermeture (1) et verrouillant avec un contre-élément (25) disposé sur l'autre corps de fermeture, notamment une arête de verrouillage, notamment une arête d'un évidement (24), de préférence l'élément de verrouillage étant disposé dans la partie de la surface extérieure (13) de la pointe de crochet (5) d'un élément de fermeture, le bras de verrouillage (8), en outre, dans la partie de l'extrémité libre de la pointe de crochet (5) étant de préférence en liaison avec celle-ci et étant sinon séparé de la surface extérieure par des évidements et, de préférence, faisant saillie hors de la surface extérieure (13) en profil, en outre le bras de verrouillage présentant de préférence une forme en S, et/ou le contre-élément étant de préférence disposé dans la partie du côté intérieur (15) du bras de crochet (6) de l'autre élément de fermeture (2) et étant de préférence formé par un évidement dans la surface intérieure du bras de crochet, l'évidement traversant de préférence la matière du bras de crochet et/ou étant ouvert en direction de la zone de liaison.

9. Fermeture selon l'une quelconque des revendications précédentes, le verrouillage étant amovible par traction d'un cordon en boucle, et/ou l'élément d'actionnement étant dévié, la déviation étant de préférence réalisée au moyen d'un passage (10), l'élément d'actionnement étant en outre de préférence guidé, entre la liaison avec l'élément de verrouillage (8) et une zone de préhension, à travers un passage (10) disposé dans le corps de fermeture et notamment dans le côté extérieur du bras de crochet (6) et y étant dévié, et/ou une surface du corps de fermeture, distancée de l'élément de verrouillage (8), servant de butée pour l'élément de verrouillage, la butée étant de préférence formée par une paroi d'un évidement traversant la courbe ou le pli du profilé en forme de crochet, et/ou l'élément de verrouillage réalisé comme bras de verrouillage présentant un passage (11) par l'intermédiaire duquel l'élément d'actionnement peut être relié au bras de verrouillage, et/ou une surface du corps de fermeture, distancée du bras de verrouillage, et notamment la butée présentant également un passage à travers lequel l'élément d'actionnement est guidé, et/ou un élément de préhension étant ménagé dans la partie de préhension de l'élément d'actionnement.

10. Fermeture selon l'une quelconque des revendications précédentes, les corps de fermeture (1, 2) pouvant être accouplés l'un à l'autre par un mouvement en direction de charge, les zones d'accouplement (4) lors de l'accouplement s'accrochant l'une dans l'autre de préférence dans un angle aigu en direction de charge, de préférence les corps de fermeture pouvant être accouplés l'un à l'autre en direction en largeur également en insérant l'une dans l'autre les zones d'accouplement (4) en forme de crochet, et/ou les corps de fermeture étant amovibles l'un de l'autre par un mouvement en sens inverse de la direction de charge, les zones d'accouplement, lors du désaccouplement, se décrochant l'une de l'autre en sens inverse de la direction de charge de préférence dans un angle obtus, de préférence les corps de fermeture étant amovibles l'un de l'autre également en désassemblant les zones d'accouplement (4) en forme de crochet en direction en largeur.

11. Fermeture selon l'une quelconque des revendications précédentes, l'élément de verrouillage (8) et le contre-élément (24, 25) associé à l'élément de verrouillage étant disposés de manière centrale en direction en largeur, et/ou les corps de fermeture, en direction en largeur, étant réalisés de manière symétrique par rapport à un plan médian, et/ou le bras de crochet et la pointe de crochet présentant des évidements (27, 28) dans la partie en largeur de l'élément de verrouillage et du contre-élément, et/ou le bras de crochet des profilés en forme de crochet (4) présentant des nervures de renforcement sur son côté arrière, et/ou les nervures (3) formant les zones de liaison étant des deux côtés en liaison avec un prolongement du bras de crochet (6) respectif, et un évidement étant ménagé entre l'arête arrière du bras de crochet et la nervure, à travers lequel un ruban textile peut être guidé, et/ou les plaques formant les zones de liaison formant respectivement un prolongement du bras de crochet respectif.

12. Fermeture selon l'une quelconque des revendications précédentes, les corps de fermeture étant respectivement formés d'une seule pièce, de préférence en tant que pièce moulée par injection et/ou en matière plastique.

13. Fermeture selon l'une quelconque des revendications précédentes, la fermeture pouvant être chargée statiquement avec plus de 50 kg, en outre de préférence avec plus de 100 kg, en outre de préférence avec plus de 150 kg, et/ou la fermeture présentant une largeur de plus de 2,5 cm et de préférence de plus de 4 cm, et/ou la fermeture présentant une longueur de moins de 5 cm et de préférence de moins de 4 cm, et/ou la fermeture présentant une épaisseur de moins de 3 cm et de préférence de moins de 2,5 cm.

14. Objet pouvant être porté sur le corps, notamment un gilet pare-balles, sac à dos ou objet d'équipement, comprenant une fermeture selon l'une quelconque des revendications précédentes.

15. Objet pouvant être porté sur le corps, selon la revendication 14, comprenant deux éléments dont respectivement un est relié à une zone de liaison (3) de l'un des corps de fermeture (1, 2), notamment par l'intermédiaire d'un ruban textile, l'objet pouvant être fixé ou bloqué sur le corps de préférence en fermant la fermeture et étant détachable du corps en ouvrant la fermeture, l'objet étant de préférence un gilet pare-balles comprenant un côté avant et un côté arrière, lesquels sont en liaison entre eux dans la partie des épaules et latéralement, la liaison du côté avant et d'un côté arrière étant réalisée par au moins une fermeture, la liaison étant réalisée de préférence au moins sur un côté aussi bien dans la partie des épaules que latéralement par respectivement au moins une fermeture, la liaison étant en outre réalisée sur les deux côtés aussi bien dans la partie des épaules que latéralement par respectivement au moins une fermeture.
